# EUROPÄISCHE PATENTSCHRIFT

(11) **EP 3 153 612 B1**
(45) Veröffentlichungstag und Bekanntmachung des Hinweises auf die Patenterteilung: **15.01.2020**
(21) Anmeldenummer: 16192712.4
(22) Anmeldetag: 07.10.2016
(51) Int. Cl.: D01H 4/50

(54) **VERFAHREN ZUM VORBEREITEN EINES GARNENDES ZUM ANSPINNEN AN EINER ROTORSPINNVORRICHTUNG EINER ROTORSPINNMASCHINE SOWIE ROTORSPINNMASCHINE**
METHOD FOR PREPARING A YARN END FOR SPINNING ON A ROTOR SPINNING DEVICE OF A ROTOR SPINNING MACHINE AND ROTOR SPINNING MACHINE
PROCÉDÉ DE PRÉPARATION D'UN BOUT DE FIL POUR COMMENCER À FILER SUR UN DISPOSITIF DE FILATURE À ROTOR D'UNE MACHINE À FILER À ROTOR ET MACHINE À FILER À ROTOR

(30) Priorität: 08.10.2015 DE 102015117204
(43) Veröffentlichungstag der Anmeldung: 12.04.2017
(73) Patentinhaber: Rieter Ingolstadt GmbH, 85055 Ingolstadt (DE)
(72) Erfinder: BAIER, Frank, 86558 Hohenwart (DE); SLOUPENSKY, Jiri, 562 01 Usti nad Orlici (CZ); FERKL, Milos, 56203 Usti nad Orlici (CZ); KUTLVASR, Jiri, 56501 Chocen (CZ)
(74) Vertreter: Bergmeier, Werner

(56) Entgegenhaltungen:
- DE-A1- 3 247 288
- DE-A1- 3 936 748
- DE-A1- 4 131 684
- DE-A1-102004 029 048
- DE-A1-102012 110 926

## Beschreibung

Die vorliegende Erfindung betrifft ein Verfahren zum Vorbereiten eines Garnendes zum Anspinnen an einer Rotorspinnvorrichtung einer Rotorspinnmaschine, wobei die Rotorspinnmaschine ein mit einem Deckel verschließbares und über einen Unterdruckkanal mit einem Unterdruck beaufschlagbares Rotorgehäuse, einen in dem Rotorgehäuse drehbar gelagerten und während des Spinnbetriebs mit einer Betriebsdrehzahl umlaufenden Spinnrotor sowie eine Abzugsdüse aufweist. Bei dem Verfahren wird das vorzubereitende Garnende in den Unterdruckkanal der Rotorspinnvorrichtung eingeführt und durch eine Trennstruktur des offenen Randes des sich drehenden Spinnrotors unterbrochen und dadurch zum Anspinnen vorbereitet. Weiterhin betrifft die Erfindung eine entsprechende Rotorspinnmaschine mit wenigstens einer derartigen Rotorspinnvorrichtung.

Um beim Spinnen an einer Rotorspinnmaschine den Spinnprozess starten zu können oder nach einer Unterbrechung des Spinnprozesses, beispielsweise aufgrund eines Fadenbruches, eines Qualitätsschnittes oder nach dem Herunterfahren der Rotorspinnmaschine den Spinnprozess wieder aufnehmen zu können, muss stets ein Garnende für den Anspinnvorgang vorbereitet werden. Hierfür ist es erforderlich, das Garnende aufzufasern, um die einzelnen Fasern des Garnendes für den Anspinnvorgang auszurichten und von Kurzfasern zu befreien. Das zum Anspinnen vorbereitete Garnende muss dann mit einer möglichst exakt bemessenen Länge wieder in den Spinnrotor zurückgeführt werden, um sich mit dem dort abgelegten Fasermaterial wieder verbinden zu können.

Zum Vorbereiten von Garnenden für das Anspinnen ist es im Stand der Technik beispielsweise bekannt geworden, das Garnende pneumatisch aufzubereiten. Dabei wird das Garnende einer Luftströmung, die in tangentialer, axialer und oder radialer Richtung des Garnendes wirkt, ausgesetzt.

Aus der DE 196 53 389 A1 ist es weiterhin bekannt geworden, das Garnende mittels einer mit Nadeln oder Sägezähnen besetzten, rotierenden Walze vorzubereiten. Mittels einer derartigen Walze ist es möglich, im Rotorgarn typischerweise vorhandene Bauchbinden zu öffnen, welche die pneumatische Garnendenpräparation behindern können. Im Anschluss an das Öffnen der Bauchbinden wird wiederum eine pneumatische Garnendenpräparation durchgeführt.

Aus der DE 10 2012 110 926 A1 ist es weiterhin bekannt geworden, das Garnende mittels des Randbereichs des sich drehenden Spinnrotors aufzubereiten. Das Garn wird hierzu bei zumindest teilweise geöffnetem Rotorgehäuse in die Nähe des offenen Randes des Spinnrotors gebracht. Der Spinnrotor wird nun in Drehung versetzt und der Deckel des Rotorgehäuses geschlossen, so dass das Garnende nun gegen den offenen Rand des Rotors gedrückt und durchtrennt wird. Der Rand des Spinnrotors ist hierzu mit einer Aufrauhung oder einem Schleifmittel versehen. Nach einer anderen Ausführung wird das Garn in das geschlossene Rotorgehäuse eingebracht, wobei ein einzelner angetriebener Rotor in seiner Achsrichtung verschoben wird.

Nach dem Einführen des Garnendes wird der Rotor wiederum in seine Betriebsposition zurück verschoben und in Drehung versetzt, so dass es durch das Hochlaufen des Rotors zu einer Unterbrechung des Garnendes kommt.

Mittels dieser Art der Garnendenvorbereitung können störende Bauchbinden geöffnet werden und die Garnendenpräparation kann direkt an der Spinnstelle durchgeführt werden. Es kann dabei jedoch zu Unterschieden in der Qualität der Garnendenaufbereitung hinsichtlich Länge und Auffaserung des Garnendes kommen.

Aufgabe der vorliegenden Erfindung ist es daher, ein Verfahren zur Garnendenpräparation sowie eine entsprechende Rotorspinnmaschine vorzuschlagen, mittels welcher auch bei verschiedenen Anwendungen eine gute und gleichmäßige Garnendenvorbereitung erzielbar ist.

Die Aufgabe wird gelöst mit den Merkmalen der unabhängigen Ansprüche.

Bei einem Verfahren zum Vorbereiten eines Garnendes zum Anspinnen an einer Rotorspinnvorrichtung, wobei die Rotorspinnvorrichtung ein mit einem Deckel verschließbares und über einen Unterdruckkanal mit einem Unterdruck beaufschlagbares Rotorgehäuse, einen in dem Rotorgehäuse drehbar gelagerten und während des Spinnbetriebs mit einer Betriebsdrehzahl umlaufenden Spinnrotor sowie eine Abzugsdüse aufweist, wird das vorzubereitende Garnende in den Unterdruckkanal der Rotorspinnvorrichtung eingeführt und durch eine Trennstruktur des offenen Randes des sich drehenden Spinnrotors unterbrochen und dadurch zum Anspinnen vorbereitet. Der Spinnrotor wird dabei während der Unterbrechung des Garnendes mit einer definierten Garnendenvorbereitungsdrehzahl angetrieben. Die Garnendenvorbereitungsdrehzahl ist entweder gleich der Betriebsdrehzahl des Spinnrotors oder geringer als die Betriebsdrehzahl des Spinnrotors.

Durch das Antreiben des Spinnrotors während der Unterbrechung des Garnendes mit einer definierten Drehzahl wird erreicht, dass die Garnenden stets unter jeweils gleichen Bedingungen mit einer definierten Trenngeschwindigkeit unterbrochen werden, so dass auch bei verschiedenen Anwendungen die Garnenden mit einer weitgehend konstanten Garnendenlänge vorbereitet und aufgefasert werden. Durch den Antrieb des Spinnrotors mit einer gegenüber der Betriebsdrehzahl reduzierten Garnendenvorbereitungsdrehzahl kommt es darüber hinaus zu einer sehr schonenden Durchtrennung des Garnendes, welches hierdurch sehr gleichmäßig aufgefasert wird. Aufgrund der gleichmäßigen, reproduzierbar guten Auflösung der Garnenden kann die Erfolgsquote des Anspinnvorganges erhöht werden, so dass insgesamt auch der Maschinennutzeffekt steigt. Zugleich wird durch das in optimaler Weise aufbereitete Garnende auch eine gute und reproduzierbare Qualität des Anspinners erhalten, so dass die Garnqualität insgesamt verbessert werden kann.

Eine Rotorspinnmaschine mit wenigstens einer Rotorspinnvorrichtung mit einem mit einem Deckel verschließbaren und über einen Unterdruckkanal mit einem Unterdruck beaufschlagbaren Rotorgehäuse, mit einem in dem Rotorgehäuse drehbar gelagerten Spinnrotor sowie mit einer Abzugsdüse, wobei ein Rand des Spinnrotors eine Trennstruktur zum Unterbrechen und Vorbereiten eines in den Unterdruckkanal eingeführten Garnendes zum Anspinnen aufweist, beinhaltet zur Durchführung des Verfahrens zur Garnendenvorbereitung eine entsprechende Steuereinheit. Mittels der Steuereinheit ist es möglich, den Spinnrotor während der Unterbrechung des Garnendes mit einer definierten Garnendenvorbereitungsdrehzahl anzutreiben, die geringer ist als die Betriebsdrehzahl des Spinnrotors.

Vorteilhaft ist es dabei, wenn die Garnendenvorbereitungsdrehzahl weniger als 80 %, vorzugsweise weniger als 65 % und besonders bevorzugt weniger als 55 % der Betriebsdrehzahl beträgt und vorzugsweise geringer ist als eine Anspinndrehzahl des Spinnrotors. Ein zu schnelles Durchtrennen des Garnendes, bei welchem keine ausreichende Auffaserung erzielt werden kann, wird hierdurch vermieden. Daneben kann insbesondere mit einer Garnendenvorbereitungsdrehzahl von weniger als 55 % der Betriebsdrehzahl auch Sicherheitsaspekten Rechnung getragen werden, wenn die Garnendenvorbereitung bei teilweise geöffnetem Rotorgehäuse durchgeführt wird.

Nach einer Weiterbildung der Erfindung ist es vorteilhaft, wenn der Deckel des Rotorgehäuses vor dem Einführen des Garnendes in den Unterdruckkanal in eine Zwischenstellung, insbesondere eine Halboffenstellung, überführt wird und das vorzubereitende Garnende bei stehendem Spinnrotor und halboffenem Rotorgehäuse in den Unterdruckkanal eingeführt wird. Anschließend wird der Spinnrotor in Drehung versetzt und mit der Garnendenvorbereitungsdrehzahl für die vorbestimmte Zeitdauer angetrieben, wobei das Garn unterbrochen wird. Erst nach dem Unterbrechen des Garnendes wird der Deckel schließlich in eine Geschlossenstellung überführt. Der Deckel des Rotorgehäuses ist hierzu zumindest in eine Geschlossenstellung, eine Offenstellung sowie eine Zwischenstellung, insbesondere eine Halboffenstellung, bringbar bzw. zwischen diesen Stellungen hin und her überführbar.

Nach einer vorteilhaften Weiterbildung des Verfahrens wird das zum Anspinnen vorbereitete Garnende bereits durch das Schließen des Deckels bzw. das Bewegen des Deckels aus der Zwischenstellung in die Geschlossenstellung in die Fasersammelrille des Spinnrotors rückgeführt. Es ist jedoch ebenso möglich, die in den Spinnrotor zurückzuliefernde Garnlänge in üblicher Weise durch einen kurzzeitigen Antrieb der Abzugsrichtung der Rotorspinnvorrichtung entgegen der regulären Abzugsrichtung zur Verfügung zu stellen.

Für eine gute und reproduzierbare Garnendenvorbereitung wird gemäß der Erfindung weiterhin zur Garnendenvorbereitung der Spinnrotor jeweils für eine vorbestimmte Zeitdauer mit der definierten Garnendenvorbereitungsdrehzahl angetrieben. Die vorbestimmte Zeitdauer wird dabei derart festgelegt, dass einerseits von einer zuverlässigen Durchtrennung des Fadenendes innerhalb dieses Zeitraumes ausgegangen werden kann und andererseits der Anspinnvorgang schnell fortgesetzt werden kann, um den Maschinennutzeffekt nicht nachteilig zu beeinflussen. Um für alle Applikationen auf der Rotorspinnmaschine eine optimale Garnendenvorbereitung zu erreichen, ist es weiterhin vorteilhaft, wenn die vorbestimmte Zeitdauer in Abhängigkeit von einer Art des produzierten Garns und/oder einer Art des Spinnrotors eingestellt wird.

Nach einer vorteilhaften Weiterbildung des Verfahrens werden im Falle einer planbaren Unterbrechung des Spinnbetriebs an der Garnherstellung beteiligte Vorrichtungen, zumindest eine Speisevorrichtung und eine Spulvorrichtung, derart kontrolliert bis zum Stillstand abgebremst, dass das Garnende sich nach dem kontrollierten Abbremsen innerhalb der Rotorspinnvorrichtung, insbesondere innerhalb der Abzugsdüse befindet. Es kann somit im Falle einer planbaren Unterbrechung des Spinnbetriebs das Auflaufen des Garnendes auf die Spule mit dem folgenden aufwändigen Fadensuchen vermieden werden. Das kontrollierte Herunterfahren der Rotorspinnvorrichtung ist insbesondere in Verbindung mit der Garnendenvorbereitung durch den offenen Rand des Spinnrotors vorteilhaft, da das Garn vollständig in seinem regulären Fadenlauf verbleibt und direkt aus seiner Endposition innerhalb der Rotorspinnvorrichtung bzw. innerhalb der Abzugsdüse in den Unterdruckkanal eingesaugt werden kann, was weiterhin zu einer Steigerung des Maschinennutzeffekts beiträgt.

Eine vorteilhafte Weiterbildung des Verfahrens sieht dabei vor, dass das Garnende nach dem kontrollierten Abbremsen entgegen seiner regulären Abzugsrichtung von einer Spule abgewickelt, in den Unterdruckkanal der Rotorspinnvorrichtung eingeführt und rückgespult wird, bis ein fehlerhaftes Garnstück vollständig in den Unterdruckkanal eingesaugt ist, und anschließend das Garnende zum Anspinnen vorbereitet wird. Im Falle eines Qualitätsschnittes kann das fehlerhafte Garnstück somit direkt durch den Unterdruckkanal hindurch eingesaugt, abgetrennt und entsorgt werden. Dabei kann zugleich mit dem Trennen des fehlerhaften Garnstücks bereits die Garnendenvorbereitung für das Wiederanspinnen erfolgen.

Zum Rückspulen des Garnendes werden vorteilhafterweise die Spulvorrichtung und die Abzugsvorrichtung entgegen ihrer regulären Drehrichtung angetrieben, wobei die Abzugsvorrichtung mit einer höheren Geschwindigkeit als die Spulvorrichtung angetrieben wird. Die Höhe der Geschwindigkeit bezieht sich dabei auf die Umfangsgeschwindigkeit der Abzugsvorrichtung bzw. der Spulvorrichtung und somit auf die Geschwindigkeit, mit welcher das Garn transportiert wird. Durch den schnelleren Antrieb der Abzugsvorrichtung wird das zu spulende Garn mit einem Anspannverzug beaufschlagt, wodurch ein Haften des Garnes auf der Spule und hierdurch bedingte eventuelle Back-Loops vermieden werden können. Bei einer Rotorspinnmaschine ist es dabei vorteilhaft, wenn die Spulvorrichtung zum Rückspulen mit einer Sanftanlaufsteuerung versehen ist.

Zum kontrollierten Abbremsen der an der Garnherstellung beteiligten Vorrichtungen ist es weiterhin vorteilhaft, wenn der Spinnrotor zunächst von seiner Betriebsdrehzahl auf eine Abbremsdrehzahl, welche geringer ist als die Betriebsdrehzahl, gebracht wird und für eine vorbestimmte Zeitdauer mit der Abbremsdrehzahl angetrieben wird. Erst anschließend wird der Spinnrotor bis zum Stillstand abgebremst. Es kann somit auch während des kontrollierten Abbremsens noch ein reguläres Garn erzeugt werden bzw. zumindest die Länge eines während des kontrollierten Abbremsens produzierten, fehlerhaften Garnstückes reduziert werden. Besonders vorteilhaft ist es dabei, wenn die Abbremsdrehzahl gleich groß wie oder geringer als die Anspinndrehzahl des Spinnrotors ist, da hierdurch im Wesentlichen die gleichen Betriebsbedingungen wie während des Anspinnens herrschen.

Daneben ist es vorteilhaft, wenn nach dem Überführen des Deckels in die Zwischenstellung und vor dem Einführen des Garnendes in den Unterdrucckanal der Spinnrotor einer Reinigung, insbesondere einer pneumatischen Reinigung, unterzogen wird. Vorteilhaft dabei ist es, dass das Reinigen des Spinnrotors ebenfalls in der Zwischenstellung erfolgen kann und somit Zeit eingespart werden kann, was wiederum dem Maschinennutzeffekt zugutekommt. Neben einer pneumatischen Reinigung ist natürlich auch eine mechanische Reinigung mittels einer Bürste oder eines Schabers möglich.

Nach einer besonders vorteilhaften Weiterbildung der Rotorspinnmaschine ist das Unterdruckniveau in dem Unterdruckkanal einstellbar. Bei dem Verfahren zur Garnendenvorbereitung kann somit eine Anpassung des Unterdruckniveaus an die Art des produzierten Garnes vorgenommen werden. Beispielsweise kann bei Garnen, welche schwieriger einzusaugen sind, das Unterdruckniveau erhöht werden.

Ebenso ist es vorteilhaft, wenn das Unterdruckniveau in dem Unterdruckkanal vor dem Einführen des Garnendes in den Unterdruckkanal zumindest kurzzeitig erhöht wird. Das Einführen des Garnendes in den Unterdruckkanal kann hierdurch erleichtert werden.

Um die Unterbrechung des Garnendes zuverlässig durchführen zu können, ist es weiterhin vorteilhaft, wenn das Garnende während seiner Unterbrechung mittels einer Abzugsvorrichtung der Rotorspinnvorrichtung vorzugsweise oszillierend in seiner Längsrichtung bewegt wird. Neben der Unterstützung des Trennvorganges kann mittels der Bewegung des Garnendes auch die Länge des vorbereiteten Garnendes eingestellt werden.

Wird für eine planbaren Unterbrechung des Spinnbetriebs die Rotorspinnvorrichtung bzw. die an der Garnherstellung beteiligten Vorrichtungen kontrolliert abgebremst, so ist es vorteilhaft, wenn das Garnende bei Stillstand der Rotorspinnvorrichtung mittels eines Abzugsröhrchen oder einer Klemmvorrichtung in der Spinnvorrichtung, insbesondere in der Abzugsdüse, fixiert wird. Die Rotorspinnvorrichtung weist hierzu vorzugsweise bezogen auf die reguläre Abzugsrichtung des Garnes ein der Abzugsdüse nachgeordnetes Abzugsröhrchen und/oder eine der Abzugsdüse nachgeordnete Klemmvorrichtung auf. Ein Herausrutschen des Garnendes aus der Rotorspinnvorrichtung kann somit auch bei abgestellter Spinnvorrichtung und nicht wirksamem Unterdruck vermieden werden.

Nach einer Weiterbildung der Rotorspinnmaschine ist es vorteilhaft, wenn an dem Rotorgehäuse ein Abdeckelement angeordnet ist, welches in der Zwischenstellung des Deckels einen Spalt zwischen dem Rotorgehäuse und dem Deckel zumindest teilweise bedeckt. Es ist hierdurch möglich, auch bei teilweise geöffnetem Deckel in dem Rotorgehäuse ein Unterdruckniveau aufrechtzuerhalten.

Für eine zuverlässige Unterbrechung des Garnendes sowie die Vorbereitung des Garnendes zum Anspinnen ist es weiterhin vorteilhaft, wenn der Spinnrotor der Rotorspinnvorrichtung in wenigstens einem Teilbereich seines Randes, vorzugsweise in zwei einander gegenüberliegenden Teilbereichen seines Randes, mit einer Zahnung oder einer Rändelung versehen ist. Aufgrund dessen, dass lediglich kleine Teilbereiche des Randes mit der Trennstruktur versehen sind, können eventuelle negative Einflüsse der Trennstruktur auf das Spinnergebnis sowie auf den Energiebedarf des Spinnrotors weitgehend vermieden werden.

Nach einer anderen vorteilhaften Ausführung der Rotorspinnmaschine ist der Eingangsbereich des Unterdruckkanals mit wenigstens einer Verschleißschutzeinrichtung, insbesondere einem Verschleißschutzring, versehen. Verschleißspuren durch die Einwirkung des eingesaugten Garnendes können hierdurch vermieden werden.

Weitere Vorteile der Erfindung werden anhand der nachfolgend dargestellten Ausführungsbeispiele beschrieben. Es zeigen:
- **Figur 1**: eine Rotorspinnvorrichtung einer Rotorspinnmaschine in einer schematischen, geschnittenen Übersichtsdarstellung,
- **Figur 2**: eine Detaildarstellung eines Rotorgehäuses der Rotorspinnvorrichtung in einer schematischen, geschnittenen Darstellung nach einer Unterbrechung des Spinnprozesses,
- **Figur 3**: das Rotorgehäuse der Figur 2 nach dem Einsaugen eines Garnendes,
- **Figur 4**: eine Detaildarstellung des Rotorgehäuses nach der Garnendenvorbereitung,
- **Figur 5**: eine Detaildarstellung des Rotorgehäuses nach dem Rückliefern des Garnendes in die Fasersammelrille und
- **Figur 6**: eine Draufsicht auf den offenen Rand eines Spinnrotors mit einer Trennstruktur.

Figur 1 zeigt eine Rotorspinnvorrichtung 2 einer Rotorspinnmaschine 1 in einer schematischen Schnittdarstellung. Die Rotorspinnvorrichtung 2 weist in üblicher Weise ein Rotorgehäuse 3 auf, in welchem ein Spinnrotor 5 drehbar gelagert ist und während des Betriebs der Rotorspinnvorrichtung 2 mit einer Betriebsdrehzahl umläuft. Dem Spinnrotor 5 wird ein zu verspinnendes Fasermaterial F über eine Speisevorrichtung 12 und eine Auflösevorrichtung 21, wo es in Einzelfasern aufgelöst wird, zugeführt und in einer Fasersammelrille 6 des Spinnrotors 5 in Form eines Faserringes abgelegt. Von dort wird es in das Ende des in der Rotorspinnvorrichtung 2 produzierten Garnes G eingebunden. Dass im Spinnrotor 5 produzierte Garn wird in ebenfalls bekannter Weise über eine Abzugsdüse 7 mittels einer Abzugsvorrichtung 11, welche vorliegend durch zwei Abzugswalzen gebildet ist, abgezogen und mittels einer Spulvorrichtung 13 auf eine Spule 14 aufgewickelt. Das Rotorgehäuse 3 ist über einen Unterdruckkanal 8 an einen zentralen Unterdrucckanal 22 der Rotorspinnmaschine 1 angeschlossen und wird hierdurch mit einem Spinnunterdruck beaufschlagt. Das Rotorgehäuse 3 ist während des Spinnbetriebs mittels eines Deckels 4 verschlossen.

In dem Deckel 4 ist die Abzugsdüse 7 sowie gemäß der vorliegenden Darstellung auch ein Abzugsröhrchen 16 angeordnet. Das Abzugsröhrchen 16 ist jedoch nicht unbedingt erforderlich, ebenso kann anstelle des Abzugsröhrchens 16 auch nur ein Drallstauelement vorgesehen sein, welches auch einteilig mit der Abzugsdüse 7 ausgebildet sein kann. Das Abzugsröhrchen 16 ist jedoch vorteilhaft, um das Garn G bei einer Unterbrechung des Spinnbetriebs innerhalb der Rotorspinnvorrichtung 2 zu fixieren, wie im Folgenden noch erläutert wird. Nach vorliegender Darstellung ist der Deckel 4 des Rotorgehäuses 3 Bestandteil eines Schwenkgehäuses, welches auch die Auflösevorrichtung 21 und gegebenenfalls noch weitere Vorrichtungen der Rotorspinnvorrichtung 2 bedeckt. Es kann jedoch auch, wie in den Fig. 2 - 5 gezeigt, ein separater Deckel 4 für das Rotorgehäuse 3 vorgesehen sein.

Der Deckel 4 ist vorliegend in durchgezogenen Linien in einer Geschlossenstellung I gezeigt. Aus dieser ist der Deckel in eine Zwischenstellung II (gestrichelt dargestellt) überführbar, in welcher sowohl eine Reinigung des Spinnrotors 5 als auch eine Garnendenvorbereitung sowie ein Rückspulen eines fehlerhaften Garnstücks stattfinden kann. Weiterhin kann der Deckel 4 in eine Offenstellung III überführt werden, in welcher es möglich ist, den Spinnrotor 5 manuell zu reinigen oder aus der Rotorspinnvorrichtung 2 zu entfernen.

Die vorliegend gezeigte Rotorspinnvorrichtung 2 weist außerdem noch eine Garnüberwachungseinrichtung 15 auf, mittels welcher zumindest ein Parameter des fertig gesponnen Garns G überwacht wird. Wird durch die Garnüberwachungseinrichtung 15 ein Garnfehler detektiert, so wird der Spinnprozess unterbrochen und das bereits produzierte Garn G ein Stück weit rückgespult, um das fehlerhafte Garnstück entfernen zu können.

Weiterhin weist die Rotorspinnvorrichtung 2 oder auch die Rotorspinnmaschine 1 eine Steuereinheit 17 auf, mittels welcher die verschiedenen Vorrichtungen der Rotorspinnvorrichtung 2 sowohl während des Normalbetriebs als auch beim Anspinnen ansteuerbar sind. Vorliegend sind die Spulvorrichtung 13, die Garnüberwachungseinrichtung 15, die Abzugsvorrichtung 11, der Spinnrotor 5 sowie die Speisevorrichtung 12 signalübertragend mit der Steuereinheit 17 verbunden, wie durch die punktierten Linien dargestellt.

Das Vorbereiten eines Garnendes 9 zum Anspinnen wird nun anhand der Figuren 2 - 5 dargestellt. Das Verfahren zum Vorbereiten eines Garnendes 9 wird zunächst für ein Anspinnen nach einer geplanten Unterbrechung des Spinnbetriebs mit einem kontrollierten Herunterfahren der Rotorspinnvorrichtung 2 geschildert. Derartige geplante Unterbrechungen erfolgen beispielsweise zu Wartungszwecken, zum Spulenwechsel, vor dem Herunterfahren der Rotorspinnmaschine 1 oder im Falle der Detektion eines Garnfehlers. Dabei werden die an der Garnherstellung beteiligten Vorrichtungen der Rotorspinnvorrichtung 2, welche vorliegend die Speisevorrichtung 12, die Abzugsvorrichtung 11 sowie die Spulvorrichtung 13 umfassen, derart kontrolliert bis zum Stillstand abgebremst, dass das Garn G nicht reißt und auf die Spule 14 aufläuft, sondern bis zur Unterbrechung des Spinnprozesses weiter produziert wird. Das Garnende 9 befindet sich somit nach der Unterbrechung des Spinnprozesses an einer definierten Position. Um die Vorbereitung des Garnendes 9 zum Anspinnen zu erleichtern, werden vorliegend die Vorrichtungen 11, 12, 13 derart abgebremst, dass sich das Garnende 9 innerhalb der Abzugsdüse 7 befindet.

In Figur 2 ist die Rotorspinnvorrichtung 2 bzw. das Rotorgehäuse 3 in einer Situation dargestellt, in der der Spinnprozess gerade unterbrochen wurde und sich das Garnende 9 innerhalb der Abzugsdüse 7 befindet. Der Deckel 4 des Rotorgehäuses 3 ist zu diesem Zeitpunkt noch geschlossen. Das Verfahren zum Vorbereiten eines Garnendes 9 zum Anspinnen ist jedoch auch im Falle einer nicht geplanten Unterbrechung des Spinnbetriebs, beispielsweise durch einen Fadenbruch, anwendbar. In diesem Falle läuft das Garnende 9 auf die Spule 14 auf und muss von dort entweder durch einen Bediener oder durch eine automatische Wartungsvorrichtung, welche verfahrbar oder stationär an der Rotorspinnmaschine 1 angeordnet sein kann, aufgesucht und in die Rotorspinnvorrichtung 2, vorliegend durch das Abzugsröhrchen 16, zurückgeführt werden. Nachdem das Garnende 9 in die Rotorspinnvorrichtung 2 eingesaugt wurde befindet es sich ebenfalls in etwa in der gezeigten Position. Sowohl nach einer geplanten als auch nach einer ungeplanten Unterbrechung des Spinnbetriebs ist es natürlich auch möglich, dass sich das Garnende 9 an einer anderen Stelle innerhalb der Rotorspinnvorrichtung 2 beispielsweise innerhalb des Abzugsröhrchens 16, befindet. Besonders vorteilhaft für das folgende Einsaugen des Garnendes 9 ist jedoch die Position innerhalb der Abzugsdüse 7.

Nachdem nun das Garnende 9 sich an der definierten Position innerhalb der Abzugsdüse 7 befindet, kann es in den Unterdruckkanal 8 eingeführt werden, was in Figur 3 dargestellt ist. Hierzu wird der Deckel 4 aus seiner Geschlossenstellung I in seine Zwischenstellung II verbracht, so dass das Garnende 9 durch die Wirkung des Unterdrucks in dem Unterdruckkanal 8 in diesen eingesaugt werden kann. Um auch in der Zwischenstellung II noch einen ausreichenden Unterdruck in dem Rotorgehäuse 3 vorzuhalten, ist vorliegend ein Abdeckelement 18 an dem Rotorgehäuse 3 angeordnet, welches den Spalt 19 zwischen dem Rotorgehäuse 3 und dem sich in der Zwischenstellung II befindenden Deckel 4 zumindest teilweise abdeckt. Weiterhin ist an dem in Figur 3 dargestellten Unterdruckkanal 8 eine Verschleißschutzeinrichtung 20 erkennbar. Diese ist vorliegend als Verschleißschutzring aus einem Metall ausgebildet, der in den Eingangsbereich des Unterdruckkanals 8 am Übergang zum Rotorgehäuse 3 eingesetzt ist, um diesen vor Einschnitten durch das Garn G beim Einsaugen zu schützen.

Um die für das Einsaugen erforderliche zusätzliche Garnlänge bereitzustellen, wird das Garn G währenddessen von der Spule 14, in vorliegendem Fall mittels der Abzugsvorrichtung 11, entgegen der regulären Abzugsrichtung AR (s. Fig. 1) rückgeliefert. Das Garnende 9 nimmt nun den in Figur 3 dargestellten Verlauf ein, in welchem es aufgrund des Unterdrucks in dem Unterdruckkanal 8 sicher gehalten ist. Das Garnende 9 liegt dabei unmittelbar neben dem offenen Rand des Spinnrotors 5 oder berührt diesen gerade, so dass nun die Garnendenvorbereitung vorgenommen werden kann.

Gegebenenfalls kann vor dem Einsaugen des Garnendes 9 noch eine Rotorreinigung durchgeführt werden. Hierzu kann beispielsweise durch den offenen Spalt 19 zwischen dem Deckel 4 und dem Rotorgehäuse 3 eine Blasdüse (nicht gezeigt) in das Rotorgehäuse 3 eingebracht werden, um die Fasersammelrille 6 des Spinnrotors 5 auszublasen. Insbesondere im Falle einer kontrollierten Unterbrechung des Spinnprozesses ist dies jedoch nicht unbedingt erforderlich, da aufgrund der allmählichen Reduzierung der Speisung sich kaum Fasern in der Fasersammelrille 6 ablagern können.

Um das Garnende 9 zu unterbrechen und zum Anspinnen vorzubereiten, wird nun der Spinnrotor 5 in Drehung versetzt und für eine bestimmte Zeitdauer mit einer definierten Garnendenvorbereitungsdrehzahl angetrieben. Während der Spinnrotor 5 mit einer Betriebsdrehzahl zwischen etwa 80.000 1/min und 170.000 1/min betrieben wird, ist es für die Garnendenvorbereitung vorteilhaft, eine wesentlich niedrigere Garnendenvorbereitungsdrehzahl zwischen 20.000 und 50.000 1/min pro Minute vorzusehen. Hierdurch kann einerseits eine sichere Unterbrechung des Garnendes 9 und andererseits eine ausreichende Auffaserung und Ausrichtung der Fasern sichergestellt werden. Demgegenüber kann es bei einer zu schnellen Garnendenvorbereitungsdrehzahl zu einem zu schnellen Durchtrennen des Garnendes 9 und somit einer unzureichenden Garnendenvorbereitung kommen. Die Zeitdauer, während der der Spinnrotor 5 zur Garnendenvorbereitung angetrieben wird, kann vorzugsweise abhängig von der Art des verwendeten Fasermaterials F sowie der Art des erzeugten Garns G voreingestellt werden. Üblicherweise liegt die Zeitdauer für das erfolgreiche Vorbereiten des Garnendes 9 bei etwa 5 Sekunden, bei schwieriger zu durchtrennenden Garnen G wie Grobgarnen kann die Zeitdauer jedoch mehr als 5 Sekunden betragen.

Gemäß dem vorliegend gezeigten Beispiel ist weiterhin vorgesehen, das Garnende 9 zumindest kurzzeitig während der Garnendenvorbereitung in seiner Längsrichtung mittels der Abzugsvorrichtung 11 hin und her zu bewegen, um einerseits das Unterbrechen des Garnendes 9 zu unterstützen und andererseits eine ausreichende Länge des vorbereiteten Garnendes 9 sicherzustellen. Die Abzugsvorrichtung 11 wird hierzu oszillierend angetrieben, wobei je nach Art des Garnes G und der gewünschten Länge des vorbereiteten Garnendes 9 eine Bewegung zwischen 2 mm und 10 mm durchgeführt werden kann.

Nachdem nun das Garnende 9 erfolgreich durch den offenen Rand des Spinnrotors 5 unterbrochen und zum Anspinnen vorbereitet wurde, nimmt es die in Figur 4 dargestellte Position ein. Das abgetrennte Garnende 9 wurde dabei durch den Unterdruckkanal 8 und den zentralen Unterdruckkanal 22 der Rotorspinnmaschine 1 abgesaugt und entsorgt, während das neu entstandene Garnende 9 nun bereit zum Anspinnen ist, welches später anhand der Figur 5 beschrieben wird.

In ähnlicher Weise erfolgt die Garnendenvorbereitung nach einer Detektion eines Garnfehlers durch die Garnüberwachungseinrichtung. Hierbei wird, wie zuvor anhand der Figur 2 beschrieben, die Rotorspinnvorrichtung 2 kontrolliert stillgesetzt, so dass sich das Garnende 9 in der in Figur 2 dargestellten Position befindet. Ebenso wie zuvor beschrieben wird unter Rücklieferung des Garnes G das Garnende 9 in den Unterdruckkanal 8 eingesaugt und befindet sich in der in Figur 3 dargestellten Position. Um nun das fehlerhafte Garnstück aus dem Garn G herauszutrennen, wird das Garn G weiterhin entgegen der regulären Abzugsrichtung AR (siehe Figur 1) von der Spule 14 abgewickelt und kontinuierlich in den Unterdruckkanal 8 eingesaugt, bis das fehlerhafte Garnstück vollständig in den Unterdruckkanal 8 eingesaugt ist. Das sichere Einsaugen des vollständigen, fehlerhaften Garnstücks kann dabei beispielsweise durch die Anzahl der Umdrehungen der Abzugswalzen der Abzugsvorrichtung 11 sichergestellt werden.

Zum Rückspulen des fehlerhaften Garnstücks wird dabei vorzugsweise die Abzugsvorrichtung 11 etwas schneller bezogen auf die Umfangsgeschwindigkeit bzw. die Transportgeschwindigkeit des Garnes G angetriebenen als die Spulvorrichtung 13, so dass das Garn G unter Spannung gehalten wird und so genannte Back-Loops, eine rückwärtiges Aufwickeln des Garnes G beim Rückspulen, vermieden werden können. Um das sichere Einsaugen des Garnendes 9 in den Unterdruckkanal 8 zu unterstützen, ist die Spulvorrichtung 13 vorzugsweise mit einer Sanftanlaufsteuerung versehen, so dass die Spule 14 und damit das Garn G nicht ruckartig, sondern allmählich beschleunigt wird. Vorteilhaft ist es daher auch, wenn die Geschwindigkeit des Garnes G beim Rückspulen einstellbar ist. Hierdurch können Garne G, welche aufgrund ihrer Struktur oder ihres Durchmessers schwieriger in den Unterdruckkanal 8 einzuführen sind, mit einer langsameren Geschwindigkeit rückgespult werden. Es kann daher auch sinnvoll sein, dass das Unterdruckniveau in dem Unterdruckkanal 8 einstellbar ist. Hierdurch ist es möglich, das Unterdruckniveau beispielsweise zum Einsaugen der Garnenden 9 sowohl zur Garnendenvorbereitung als auch zum Rückspulen zur Beseitigung eines Garnfehlers, kurzfristig zu erhöhen oder auch an die Art des Garnes G anzupassen. So kann beispielsweise bei Garnen, welche vergleichsweise schwer zu durchtrennen sind, das Unterdruckniveau erhöht werden, um diese Garne straff zu halten und das Unterbrechen mittels des offenen Randes des Spinnrotors zu erleichtern.

Nachdem nun das fehlerhafte Garnstück vollständig in den Unterdruckkanal 8 eingesaugt ist, werden die Abzugsvorrichtung 11 sowie die Spulvorrichtung 13 gestoppt und der Spinnrotor 5 wiederum mit der Garnendenvorbereitungsdrehzahl angetrieben, um das Garnende 9 vorzubereiten. Das Garnende 9 nimmt nun wiederum den in Figur 4 dargestellten Verlauf ein.

Um nun das Garnende 9 wieder anzuspinnen, ist es nach einer besonders vorteilhaften Ausführung lediglich erforderlich, den Deckel 4 aus der Zwischenstellung II wieder in die Geschlossenstellung I zu überführen. Das Garnende 9 wird hierdurch in die Fasersammelrille 6 des Spinnrotors 5 abgeworfen und kann sich mit den dort aufgrund der bereits wieder einsetzenden Einspeisung vorhandenen Fasern verbinden. Die eventuell erforderliche zusätzliche Länge des Garnendes 9 kann dabei durch die Änderung der Position des Garnendes 9 beim Schließen des Deckels 4 bereitgestellt werden. Ebenso ist es jedoch auch möglich, eine erforderliche, zusätzliche Garnlänge durch einen kurzzeitigen Antrieb der Abzugsvorrichtung 11 entgegen der regulären Abzugsrichtung AR bereitzustellen.

Zum Anspinnen wird der Spinnrotor 5 in üblicher Weise mit einer gegenüber der regulären Betriebsdrehzahl reduzierten Anspinndrehzahl betrieben, welche beispielsweise bei etwa 60 % bis 80 % der Betriebsdrehzahl liegen kann. Hierdurch können während des Hochlaufens der Antriebe die Faserzuspeisung, die Garnbildung sowie der Garnabzugs besser aufeinander abgestimmt werden. Nach dem erfolgreichen Anspinnen kann schließlich der reguläre Spinnprozesses aufgenommen werden, wobei der Spinnrotor 5 auf seine reguläre Betriebsdrehzahl beschleunigt wird.

Figur 6 zeigt schließlich noch eine Draufsicht auf den offenen Rand eines Spinnrotors 5, der mit Trennstrukturen 10 zum Unterbrechen und Vorbereiten eines Garnendes 9 zum Anspinnen ausgestattet ist. Vorliegend weist der Rand des Spinnrotors 5 einander gegenüberliegend angeordnet zwei Teilbereiche seines s auf, die mit einer Trennstruktur 10 versehen sind. Die Trennstruktur 10 ist dabei jeweils durch eine Rändelung mit mehreren nebeneinanderliegenden Kerben ausgebildet. Andere Ausführungen der Trennstruktur 10 sind jedoch ebenso möglich.

Mittels des beschriebenen Verfahrens ist es möglich, eine sehr gute Garnendenvorbereitung auch bei verschiedenen Anwendungen sowie verschiedenen Rotortypen reproduzierbar zu erreichen. Dabei ist insbesondere die Länge des vorbereiteten Garnendes 9 nur äußerst geringen Schwankungen unterworfen. Zudem kann durch die Trennstruktur 10 insbesondere in Verbindung mit der Bewegung des Garnendes 9 in seiner Längsrichtung eine sehr gleichmäßige Auflösung des Garnendes und Ausrichtung der Fasern erzielt werden, so dass Anspinner von hoher Qualität erzeugt werden können. Besonders vorteilhaft ist es dabei, dass sämtliche der geschilderten Vorgänge vom Rotorreinigen, dem Einsaugen des Garnendes 9 bis zum Rückspulen eines fehlerhaften Garnstücks in der Zwischenstellung II des Deckels 4 durchgeführt werden können, wodurch eine erhebliche Zeitersparnis erreicht werden kann.

### Bezugszeichenliste

- 1: Rotorspinnmaschine
- 2: Rotorspinnvorrichtung
- 3: Rotorgehäuse
- 4: Deckel
- 5: Spinnrotor
- 6: Fasersammelrille des Spinnrotors
- 7: Abzugsdüse
- 8: Unterdruckkanal
- 9: Garnende
- 10: Trennstruktur
- 11: Abzugsvorrichtung
- 12: Speisevorrichtung
- 13: Spulvorrichtung
- 14: Spule
- 15: Garnüberwachungseinrichtung
- 16: Abzugsröhrchen
- 17: Steuereinheit
- 18: Abdeckelement
- 19: Spalt
- 20: Verschleißschutzeinrichtung
- 21: Auflösevorrichtung
- 22: zentraler Unterdruckkanal
- I: Geschlossenstellung
- II: Halboffenstellung
- III: Offenstellung
- AR: Abzugsrichtung
- DR: reguläre Drehrichtung
- F: Fasermaterial
- G: Garn

## Patentansprüche

1. Verfahren zum Vorbereiten eines Garnendes (9) zum Anspinnen an einer Rotorspinnvorrichtung (2) einer Rotorspinnmaschine (1) mit einem mit einem Deckel (4) verschließbaren und über einen Unterdruckkanal (8) mit einem Unterdruck beaufschlagbaren Rotorgehäuse (3), mit einem in dem Rotorgehäuse (3) drehbar gelagerten und während des Spinnbetriebs mit einer Betriebsdrehzahl umlaufenden Spinnrotor (5) sowie mit einer Abzugsdüse (7), wobei bei dem Verfahren das vorzubereitende Garnende (9) in den Unterdruckkanal (8) eingeführt wird und durch eine Trennstruktur (10) des offenen Randes des sich drehenden Spinnrotors (5) unterbrochen und dadurch zum Anspinnen vorbereitetet wird, **dadurch gekennzeichnet, dass** der Spinnrotor (5) während der Unterbrechung des Garnendes (9) mit einer definierten Garnendenvorbereitungsdrehzahl angetrieben wird, wobei der Spinnrotor (5) für eine vorbestimmte Zeitdauer mit der Garnendenvorbereitungsdrehzahl angetrieben wird und wobei die Garnendenvorbereitungsdrehzahl gleich der Betriebsdrehzahl des Spinnrotors (5) oder geringer als die Betriebsdrehzahl des Spinnrotors (5) ist, wobei vorzugsweise die Garnendenvorbereitungsdrehzahl weniger als 80 %, vorzugsweise weniger als 65 % und besonders bevorzugt weniger als 55 % der Betriebsdrehzahl beträgt und vorzugsweise geringer ist als eine Anspinndrehzahl des Spinnrotors (5).

2. Verfahren nach dem vorhergehenden Anspruch, **dadurch gekennzeichnet, dass** der Deckel (4) des Rotorgehäuses (3) vor dem Einführen des Garnendes (9) in den Unterdruckkanal (8) in eine Zwischenstellung (II) überführt wird, das vorzubereitende Garnende (9) bei stehendem Spinnrotor (5) in den Unterdruckkanal (8) eingeführt wird, der Spinnrotor (5) in Drehung versetzt und für eine vorbestimmte Zeitdauer mit der Garnendenvorbereitungsdrehzahl angetrieben wird, wobei das Garnende (9) unterbrochen wird, und erst nach dem Unterbrechen des Garnendes (9) der Deckel (4) in eine Geschlossenstellung (I) überführt wird, wobei vorzugsweise die vorbestimmte Zeitdauer, während welcher der Spinnrotor (5) mit der Garnendenvorbereitungsdrehzahl angetrieben wird, in Abhängigkeit von einer Art des produzierten Garnes (G) und/oder des Spinnrotors (5) eingestellt wird.

3. Verfahren nach einem der vorhergehenden Ansprüche, **dadurch gekennzeichnet, dass** im Falle einer planbaren Unterbrechung des Spinnbetriebs an der Garnherstellung beteiligte Vorrichtungen, zumindest eine Speisevorrichtung (12) und eine Spulvorrichtung (13), derart kontrolliert bis zum Stillstand abgebremst werden, dass das Garnende (9) sich nach dem kontrollierten Abbremsen der Vorrichtungen innerhalb der Rotorspinnvorrichtung (2), insbesondere innerhalb der Abzugsdüse (7), befindet.

4. Verfahren nach dem vorhergehenden Anspruch, **dadurch gekennzeichnet, dass** das Garnende (9) nach dem kontrollierten Abbremsen entgegen seiner regulären Abzugsrichtung (AR) von einer Spule (14) abgewickelt, in den Unterdruckkanal (8) der Rotorspinnvorrichtung (2) eingeführt und rückgespult wird, bis ein fehlerhaftes Garnstück vollständig in den Unterdruckkanal (8) eingesaugt ist, und anschließend das Garnende (9) zum Anspinnen vorbereitet wird, wobei vorzugsweise zum Rückspulen des Garnendes (9) die Spulvorrichtung (13) und die Abzugsvorrichtung (11) entgegen ihrer regulären Drehrichtung (DR) bzw. entgegen der regulären Abzugsrichtung (AR) angetrieben werden und die Abzugsvorrichtung (11) mit einer höheren Geschwindigkeit als die Spulvorrichtung (13) angetrieben wird.

5. Verfahren nach einem der vorhergehenden Ansprüche, **dadurch gekennzeichnet, dass** zum kontrollierten Abbremsen der Spinnrotor (5) zunächst von seiner Betriebsdrehzahl auf eine Abbremsdrehzahl, welche geringer ist als die Betriebsdrehzahl, gebracht wird und für eine vorbestimmte Zeitdauer mit der Abbremsdrehzahl angetrieben wird und erst anschließend bis zum Stillstand abgebremst wird, wobei vorzugsweise die Abbremsdrehzahl gleich groß wie oder geringer als eine Anspinndrehzahl des Spinnrotors (5) ist.

6. Verfahren nach einem der Ansprüche 2-5, **dadurch gekennzeichnet, dass** nach dem Überführen des Deckels (4) in die Zwischenstellung (II) und vor dem Einführen des Garnendes (9) der Spinnrotor (5) einer Reinigung, insbesondere einer pneumatischen Reinigung, unterzogen wird.

7. Verfahren nach einem der vorhergehenden Ansprüche, **dadurch gekennzeichnet, dass** ein Unterdruckniveau in dem Unterdruckkanal (8) während des Vorbereitens des Garnendes (9) eingestellt wird, insbesondere in Abhängigkeit von einer Art des produzierten Garnes (G) eingestellt wird und/oder das Unterdruckniveau in dem Unterdruckkanal (8) vor dem Einführen des Garnendes (9) in den Unterdruckkanal (8) zumindest kurzzeitig erhöht wird.

8. Verfahren nach einem der vorhergehenden Ansprüche, **dadurch gekennzeichnet, dass** das Garnende (9) während seiner Unterbrechung mittels einer Abzugsvorrichtung (11) in seiner Längsrichtung bewegt wird.

9. Verfahren nach einem der vorhergehenden Ansprüche, **dadurch gekennzeichnet, dass** das Garnende (9) bei Stillstand der Rotorspinnvorrichtung (2) nach dem kontrollierten Abbremsen mittels eines Abzugsröhrchens (16) oder einer Klemmvorrichtung in der Rotorspinnvorrichtung (2), insbesondere in der Abzugsdüse (7), fixiert wird.

10. Rotorspinnmaschine (1) mit wenigstens einer Rotorspinnvorrichtung (2) mit einem mit einem Deckel (4) verschließbaren und über einen Unterdruckkanal (8) mit einem Unterdruck beaufschlagbaren Rotorgehäuse (3), mit einem in dem Rotorgehäuse (3) drehbar gelagerten Spinnrotor (5) sowie mit einer Abzugsdüse (7), wobei ein Rand des Spinnrotors (5) eine Trennstruktur (10) zum Unterbrechen und Vorbereiten eines in den Unterdruckkanal (8) eingeführten Garnendes (9) zum Anspinnen aufweist, **dadurch gekennzeichnet, dass** die Rotorspinnmaschine (1) und/oder die Rotorspinnvorrichtung (2) eine Steuereinheit (17) aufweist, mittels welcher die Rotorspinnvorrichtung (2) gemäß Anspruch 1 betrieben wird.

11. Rotorspinnmaschine nach dem vorhergehenden Anspruch, **dadurch gekennzeichnet, dass** der Deckel (4) des Rotorgehäuses (3) in eine Geschlossenstellung (I), eine Offenstellung (III) und eine Zwischenstellung (II) bringbar ist, wobei vorzugsweise an dem Rotorgehäuse (3) ein Abdeckelement (18) angeordnet ist, welches in der Zwischenstellung (II) des Deckels einen Spalt (19) zwischen dem Rotorgehäuse (3) und dem Deckel zumindest teilweise bedeckt.

12. Rotorspinnmaschine nach einem der beiden vorhergehenden Ansprüche, **dadurch gekennzeichnet, dass** ein Unterdruckniveau in dem Unterdruckkanal (8) einstellbar ist.

13. Rotorspinnmaschine nach einem der Ansprüche 10 bis 12, **dadurch gekennzeichnet, dass** ein Eingangsbereich des Unterdruckkanals (8) mit wenigstens einer Verschleißschutzeinrichtung (20), insbesondere einem Verschleißschutzring, versehen ist.

14. Rotorspinnmaschine nach einem der Ansprüche 10 bis 13, **dadurch gekennzeichnet, dass** der Spinnrotor (5) in wenigstens einem Teilbereich seines Randes, vorzugsweise in zwei einander gegenüberliegenden Teilbereichen seines Randes, mit einer Zahnung oder einer Rändelung als Trennstruktur (10) versehen ist.

15. Rotorspinnmaschine nach einem der Ansprüche 10 bis 14, **dadurch gekennzeichnet, dass** die Rotorspinnvorrichtung (2) bezogen auf die reguläre Abzugsrichtung (AR) des Garnes ein der Abzugsdüse (7) nachgeordnetes Abzugsröhrchen (16) und/oder eine der Abzugsdüse (7) nachgeordnete Klemmvorrichtung für das Garn aufweist.

## Claims

1. Method for preparing a yarn end (9) for piecing at a rotor spinning device (2) of a rotor spinning machine (1) with a rotor housing (3) that can be closed with a cover (4) and can be subjected to negative pressure through a negative pressure channel (8), with a spinning rotor (5) that is rotatably mounted in the rotor housing (3) and rotates with an operating rotational speed during the spinning operation along with a draw-off nozzle (7), wherein, with the method, the yarn end (9) to be prepared is introduced into the negative pressure channel (8), and is interrupted by a separation structure (10) of the open edge of the rotating spinning rotor (5), and is thereby prepared for piecing, **characterized in that**, during the interruption of the yarn end (9), the spinning rotor (5) is driven with a defined rotational speed for the preparation of the yarn end, wherein the spinning rotor (5) being driven for a predetermined period of time at the rational speed for the preparation of the yarn end and wherein the rotational speed for the preparation of the yarn end is less than the operating rotational speed of the spinning rotor (5) or is equal to the operating rotational speed of the spinning rotor (5), wherein preferably the rotational speed for the preparation of the yarn end amounts to less than 80%, preferably less than 65%, and particularly preferably less than 55%, of the operating rotational speed, and preferably less than a piecing rotational speed of the spinning rotor (5).

2. Method according to the preceding claim, **characterized in that**, prior to introducing the yarn end (9) into the negative pressure channel (8), the cover (4) of the rotor housing (3) is transferred into an intermediate position (II), the yarn end (9) to be prepared is, with a stationary spinning rotor (5), introduced into the negative pressure channel (8), the spinning rotor (5) is set into rotation and is driven with the rotational speed for the preparation of the yarn end for a predetermined time period, wherein the yarn end (9) is interrupted, and only after the interruption of the yarn end (9) is the cover (4) finally transferred into a closed position (I), wherein the predetermined time period, during which the spinning rotor (5) is driven with the rotational speed for the preparation of the yarn end, is adjusted depending on the type of the produced yarn (G) and/or the type of the spinning rotor (5).

3. Method according to one of the preceding claims, **characterized in that**, in the case of a predictable interruption of the spinning operation of the devices involved in yarn production, at least one feed device (12) and one winding device (13) are slowed down to a standstill in a controlled manner such that, after the controlled slowing down of the devices, the yarn end (9) is located within the rotor spinning device (2), in particular within the draw-off nozzle (7).

4. Method according to the preceding claim, **characterized in that**, after the controlled slowing down, the yarn end (9) is unwound from a coil (14) counter to its regular draw-off direction (AR), introduced into the negative pressure channel (8) of the rotor spinning device (2) and is rewound, until a defective yarn piece is completely sucked into the negative pressure channel (8), and the yarn end (9) is subsequently prepared for piecing, wherein preferably for rewinding the yarn end (9), the winding device (13) and the draw-off device (11) are driven counter to their regular direction of rotation (DR) or counter to the regular draw-off direction (AR), and the draw-off device (11) is driven at a higher speed than the winding device (13).

5. Method according to one of the preceding claims, **characterized in that**, for the controlled slowing down, the spinning rotor (5) is initially brought from its operating rotational speed to a rotational speed for slowing down, which is less than the operating rotational speed, and is driven with the rotational speed for slowing down for a predetermined time period, and only then is slowed down to a standstill, wherein the rotational speed for slowing down is equal to or less than the piecing rotational speed of the spinning rotor (5).

6. Method according to one of the preceding claims 2 to 5, **characterized in that**, after the transfer of the cover (4) into the intermediate position (II) and prior to the introduction of the yarn end (9), the spinning rotor (5) is subjected to a cleaning, in particular a pneumatic cleaning.

7. Method according to one of the preceding claims, **characterized in that** the negative pressure level in the negative pressure channel (8) during the preparation of the yarn end (9) is adjustable, in particular depending on the type of yarn produced (G) and/or the negative pressure level in the negative pressure channel (8) is increased, at least temporarily, prior to the introduction of the yarn end (9) into the negative pressure channel (8).

8. Method according to one of the preceding claims, **characterized in that** the yarn end (9) is displaced in its longitudinal direction during its interruption by means of a draw-off device (11).

9. Method according to one of the preceding claims, **characterized in that**, during a standstill of the rotor spinning device (2), after a controlled slowing down, the yarn end (9) is fixed by means of a draw-off tube (16) or a clamping device in the rotor spinning device (2), in particular in the draw-off nozzle (7).

10. Rotor spinning machine (1) with at least one rotor spinning device (2) with a rotor housing (3) that can be closed with a cover (4) and can be subjected to negative pressure through a negative pressure channel (8), with a spinning rotor (5) that is rotatably mounted in the rotor housing (3) along with a draw-off nozzle (7), wherein an edge of the spinning rotor (5) features a separation structure (10) for interrupting and preparing a yarn end (9) introduced in the negative pressure channel (8) for piecing, **characterized in that** the rotor spinning machine (1) and/or the rotor spinning device (2) features a control unit (17), by means of which the rotor spinning device (2) is operated in accordance with the claim 1.

11. Rotor spinning machine according to the preceding claim, **characterized in that** the cover (4) of the rotor housing (3) can be brought into a closed position (I), an open position (III) or an intermediate position (II), wherein a cover element (18) is arranged on the rotor housing (3), which cover element at least partially covers, in the intermediate position (II) of the cover, a gap (19) between the rotor housing (3) and the cover.

12. Rotor spinning machine according to one of the two preceding claims, **characterized in that** the negative pressure level in the negative pressure channel (8) is adjustable.

13. Rotor spinning machine according to one of the claims 10 to 12, **characterized in that** the entrance area of the negative pressure channel (8) is provided with at least one wear protection device (20), in particular a wear protection ring.

14. Rotor spinning machine according to one of the claims 10 to 13, **characterized in that** the spinning rotor (5) is provided with a toothing or a knurling as a separation structure (10) in at least one partial area of its edge, preferably in two opposite partial areas of its edge.

15. Rotor spinning machine according to one of the claims 10 to 14, **characterized in that** the rotor spinning device (2) features, with reference to the regular draw-off direction (AR) of the yarn, a draw-off tube (16) downstream of the draw-off nozzle (7) and/or a clamping device downstream of the draw-off nozzle (7).

## Revendications

1. Procédé pour préparer une extrémité (9) de fil à rattacher par filage sur un dispositif de filature à rotor (2) d'une machine de filature à rotor (1) comportant un carter (3) de rotor pouvant être fermé par un couvercle (4) et auquel peut être appliquée une dépression via un canal de dépression (8), avec un rotor de filature (5) monté de manière rotative dans le carter (3) de rotor et tournant à une vitesse de rotation de fonctionnement pendant la opération de filature, ainsi qu'avec une buse de tirage (7), sachant que, dans le procédé, l'extrémité (9) de fil à préparer est introduite dans le canal de dépression (8) et interrompue par une structure de séparation (10) du bord ouvert du rotor de filature (5) en rotation et, ainsi, préparée pour le rattachement par filage, **caractérisé en ce que** le rotor de filature (5), pendant l'interruption de l'extrémité (9) de fil, est entraîné à une vitesse de rotation de préparation d'extrémité de fil définie, sachant que le rotor de filature (5) est entraîné à la vitesse de rotation de préparation d'extrémité de fil pendant une durée de temps prédéterminée et sachant que la vitesse de rotation de préparation d'extrémité de fil est égale à la vitesse de rotation de fonctionnement du rotor de filature (5) ou inférieure à la vitesse de rotation de fonctionnement du rotor de filature (5), sachant que, de préférence, la vitesse de rotation de préparation d'extrémité de fil est inférieure à 80 %, de préférence inférieure à 65 % et de manière particulièrement préférée inférieure à 55 % de la vitesse de rotation de fonctionnement et de préférence inférieure à une vitesse de rattachement par filature du rotor de filature (5).

2. Procédé selon la revendication précédente, **caractérisé en ce que** le couvercle (4) du carter (3) de rotor est transféré dans une position intermédiaire (II) avant que l'extrémité (9) de fil soit insérée dans le canal de dépression (8), l'extrémité (9) de fil à préparer est introduite dans le canal de dépression (8) pendant que le rotor de filature (5) est immobile, le rotor de filature (5) est mis en rotation et entraîné à la vitesse de rotation de préparation d'extrémité de fil pendant une durée de temps prédéterminée, sachant que l'extrémité (9) du fil est interrompue, et le couvercle (4) est transféré dans une position fermée (I) qu'après l'interruption de l'extrémité (9) de fil, sachant que la durée de temps prédéterminée, pendant laquelle le rotor de filature (5) est entraîné à la vitesse de rotation de préparation d'extrémité de fil, est réglée de préférence en fonction d'un type du fil (G) produit et/ou du rotor de filature (5).

3. Procédé selon l'une quelconque des revendications précédentes, **caractérisé en ce que**, en cas d'interruption prévisible du fonctionnement de filage, des dispositifs intervenant dans la production du fil, au moins un dispositif d'alimentation (12) et un dispositif de bobinage (13), sont freinés de manière contrôlée jusqu'à immobilisation de telle sorte que l'extrémité (9) de fil est située au sein du dispositif de filage à rotor (2), en particulier au sein de la buse de tirage (7), après le freinage contrôlé des dispositifs.

4. Procédé selon la revendication précédente, **caractérisé en ce que**, après le freinage contrôlé, l'extrémité (9) de fil est déroulée d'une bobine (14) à l'opposé de sa direction de tirage régulière (AR), introduite dans le canal de dépression (8) du dispositif de filature à rotor (2) du rotor et rembobinée, jusqu'à ce qu'un morceau de fil défectueux soit complètement aspiré dans le canal de dépression (8), l'extrémité (9) de fil est ensuite préparée pour le rattachement par filage, sachant que, de préférence, pour rembobiner l'extrémité (9) de fil, le dispositif de bobinage (13) et le dispositif de tirage (11) sont entraînés à l'opposé de leur sens de rotation régulier (DR) ou à l'opposé de la direction de tirage régulier (AR) et le dispositif de tirage (11) est entraîné à une vitesse supérieure à celle du dispositif de bobinage (13).

5. Procédé selon l'une quelconque des revendications précédentes, **caractérisé en ce que**, pour le freinage contrôlé, le rotor de filature (5) est d'abord amené de sa vitesse de rotation de fonctionnement à une vitesse de freinage qui est inférieure à la vitesse de rotation de fonctionnement, est entraîné à la vitesse de freinage pendant une durée de temps prédéterminée et est ensuite freiné jusqu'à immobilisation, sachant que la vitesse de freinage est de préférence égale ou inférieure à une vitesse de rattachement par filature du rotor de filature (5).

6. Procédé selon l'une quelconque des revendications 2-5, **caractérisé en ce qu'**après le transfert du couvercle (4) dans la position intermédiaire (II) et avant l'introduction de l'extrémité (9) de fil, le rotor de filature (5) est soumis à un nettoyage, en particulier un nettoyage pneumatique.

7. Procédé selon l'une quelconque des revendications précédentes, **caractérisé en ce qu'**un niveau de dépression est réglé dans le canal de dépression (8) pendant la préparation de l'extrémité (9) de fil, en particulier en fonction d'un type de fil (G) produit et/ou le niveau de dépression est augmenté au moins brièvement dans le canal de dépression (8) avant que l'extrémité (9) de fil soit introduite dans le canal de dépression (8).

8. Procédé selon l'une quelconque des revendications précédentes, **caractérisé en ce que** l'extrémité (9) de fil est déplacée dans sa direction longitudinale pendant son interruption au moyen d'un dispositif de tirage (11).

9. Procédé selon l'une quelconque des revendications précédentes, **caractérisé en ce que** l'extrémité (9) de fil est fixée dans le dispositif de filature à rotor (2), en particulier dans la buse de tirage (7), après le freinage contrôlé, au moyen d'un tube de tirage (16) ou d'un dispositif de serrage, lorsque le dispositif de filature à rotor (2) est immobilisé.

10. Machine de filature à rotor (1) avec au moins un dispositif de filature à rotor (2) comportant un carter (3) de rotor pouvant être fermé par un couvercle (4) et auquel peut être appliquée une dépression via un canal de dépression (8), avec un rotor de filature (5) monté de manière rotative dans le carter (3) de rotor et une buse de tirage (7), sachant qu'un bord du rotor de filature (5) présente une structure de séparation (10) pour interrompre et préparer une extrémité (9) de fil introduite dans le canal de dépression (8) pour le rattachement, **caractérisée en ce que** la machine de filature à rotor (1) et/ou le dispositif de filature à rotor (2) présente(nt) une unité de commande (17) à l'aide de laquelle le dispositif de filature à rotor (2) selon la revendication 1 est exploité.

11. Machine de filature à rotor selon la revendication précédente, **caractérisée en ce que** le couvercle (4) du carter (3) de rotor peut être amené dans une position fermée (I), une position ouverte (III) et une position intermédiaire (II), sachant qu'un élément de recouvrement (18) est de préférence disposé sur le carter de rotor (3), qui recouvre au moins partiellement un espace (19) entre le carter (3) de rotor et le couvercle dans la position intermédiaire (II) du couvercle.

12. Machine de filature à rotor selon l'une quelconque des deux revendications précédentes, **caractérisée en ce qu'**un niveau de dépression peut être réglé dans le canal de dépression (8).

13. Machine de filature à rotor selon l'une quelconque des revendications 10 à 12, **caractérisée en ce qu'**une zone d'entrée du canal de dépression (8) est munie d'au moins un dispositif (20) de protection contre l'usure, en particulier une bague de protection contre l'usure.

14. Machine de filature à rotor selon l'une quelconque des revendications 10 à 13, **caractérisée en ce que** le rotor de filature (5) est pourvu dans au moins une zone partielle de son bord, de préférence dans deux zones partielles de son bord se faisant face l'une l'autre, d'une denture ou d'un moletage en tant structure de séparation (10).

15. Machine de filature à rotor selon l'une quelconque des revendications 10 à 14, **caractérisée en ce que** le dispositif de filature à rotor (2) présente, par rapport à la direction de tirage régulière (AR) du fil, un tube de tirage (16) disposé en aval de la buse de tirage (7) et/ou un dispositif de serrage pour le fil disposé en aval de la buse de tirage (7).
